# FASCICULE DE BREVET EUROPEEN

(11) **EP 4 308 059 B1**
(45) Date de publication et mention de la délivrance du brevet: **20.11.2024**
(21) Numéro de dépôt: 22715175.0
(22) Date de dépôt: 18.03.2022
(51) Int. Cl.: A61H 9/00, A61H 23/02

(54) **SYSTÈME DE STIMULATIONS TACTILES**
SYSTEM ZUR ERZEUGUNG TAKTILER STIMULATIONEN
SYSTEM FOR GENERATING TACTILE STIMULATIONS

(30) Priorité: 19.03.2021 FR 2102781
(43) Date de publication de la demande: 24.01.2024
(73) Titulaire: UNIVERSITE CLAUDE BERNARD - LYON 1, 69100 Villeurbanne (FR); Institut National de la Santé et de la Recherche Médicale, 75013 Paris (FR); Centre National de la Recherche Scientifique, 75016 Paris (FR); Université Jean Monnet Saint-Étienne, 42100 Saint-Étienne (FR)
(72) Inventeur: MACCHIONE, Sylvia, 69003 Lyon (FR); FARNE, Alessandro, 01120 Dagneux (FR); DINSE, Hubert R., 58730 Frondenberg (DE); SALEMME, Romeo, 38300 Bourgoin-Jallieu (FR); MURET, Dollyane, London N3 2SB (GB)
(74) Mandataire: Lavoix
(86) Numéro de dépôt international: PCT/IB2022/052466
(87) Numéro de publication internationale: WO 2022/195544

(56) Documents cités:
- US-A1- 2007 208 280
- US-A1- 2018 020 972
- US-A1- 2019 117 933

## Description

### DOMAINE DE L'INVENTION

La présente invention concerne les systèmes de stimulation tactile du corps d'une personne. Plus particulièrement elle concerne les systèmes permettant d'améliorer la perception tactile d'une ou plusieurs zones du corps via la stimulation tactile d'une ou plusieurs autres zones.

### ETAT DE LA TECHNIQUE

On connait des systèmes de stimulations tactiles d'une zone du corps d'une personne, par exemple d'une zone du visage. Une stimulation tactile est une stimulation de la peau, au niveau de la zone, réalisée par un actionneur, par exemple un actionneur tactile.

Par stimulation tactile on comprend une stimulation d'une partie du corps pendant une durée établie. Ainsi une stimulation tactile est une stimulation de la peau, au niveau d'une ou plusieurs zones du corps, qui est réalisée par un actionneur. Cet actionneur peut par exemple être posé sur ou mis en contact avec cette zone, laquelle peut rester immobile ou bouger pendant toute la durée de la stimulation. Aucun mouvement, action ni exercice n'est demandé car l'amélioration est atteinte de façon entièrement passive. On utilise aussi l'expression stimulation somatosensorielle ou stimulation tactile passive.

Un des domaines d'application de ces systèmes est le domaine médical, par exemple pour soigner les déficits sensorimoteurs qui sont communs à plusieurs pathologies ainsi qu'au vieillissement.

Ces déficits sensorimoteurs peuvent être provoqués par un accident vasculaire cérébral (AVC), qui est la première cause de séquelles engendrant des déficits sensorimoteurs. D'autres lésions cérébrales, par exemple d'origine traumatique ou hémorragique, ou encore celles induites par des pathologies neurodégénératives, peuvent provoquer des séquelles sensorimotrices du même type. Enfin, des déficits sensorimoteurs peuvent également affecter des personnes ayant subi une immobilisation temporaire d'un membre.

Parmi les déficits sensorimoteurs, on peut citer la perte de perception tactile d'une zone du corps. Cette perte peut engendrer un impact négatif sur plusieurs fonctions comme, par exemple, la saisie et manipulation des objets (ex, membre supérieurs), sur les mouvements oro-faciaux (ex, visage) et le maintien de l'équilibre postural (ex, contrôle sensorimoteur de membres inferieurs). La rééducation de déficits sensorimoteurs est réalisable par l'amélioration de cette perception tactile.

De plus, ces systèmes de stimulations tactiles peuvent être utilisés pour améliorer la perception tactile d'une personne ne présentant pas de déficit préalable mais souhaitant augmenter sa perception tactile pour améliorer ses performances sensorimotrices : par exemple les chirurgiens, les musiciens etc.

Ces systèmes de stimulations tactiles peuvent être utilisés par toute personne voulant augmenter sa fonctionnalité manuelle pour un objectif personnel/ludique et pas spécifiquement professionnel, par exemple dans le cas des joueurs de jeux vidéo, des musiciens et sportifs amateurs, des personnes voulant améliorer leurs performances dans des activités spécifiques comme par exemple lire le Braille, etc.

Ces systèmes de stimulations tactiles peuvent être utilisés dans l'industrie, notamment de la cosmétologie et du textile. Il est reconnu que le diffèrent degré de perception tactile, sur les mains ainsi que sur le visage, peut moduler le choix dans l'application de certains produits cosmétiques sur la peau par rapport à des autres, ainsi que le choix dans l'achat de produits textiles. Pour cela, ces systèmes améliorant la perception tactile pourront être utilisés par les professionnels du secteur pour cibler et orienter les choix des clients.

La demande de brevet US 2019/117933 A1 décrit des dispositifs et procédés de stimulation cérébrale par stimulations tactiles de la tête de l'utilisateur, les stimulations tactiles pouvant être des séries successives d'impulsions dont la fréquence peut varier dans le temps.

Les demandes de brevets US 2007/208280 A1 et US 2008/020972 A1 décrivent d'autres exemples de dispositifs pour générer des stimulations tactiles.

Les systèmes actuels nécessitent la stimulation tactile de la zone pour laquelle la perception tactile doit être améliorée. Or il n'est parfois pas possible ou efficace de réaliser la stimulation tactile sur la zone dont la performance est à améliorer, notamment lorsque cette zone est inaccessible, soit temporairement, comme par exemple les mains d'une personne portant des gants, telle qu'un chirurgien, soit de manière plus durable, comme par exemple une zone lésée.

Il y a donc un besoin de systèmes de stimulation tactiles permettant une amélioration de la perception tactile d'une ou plusieurs zones en réalisant des stimulations tactiles sur une ou plusieurs autres zones.

### Exposé de l'invention

A cet effet on prévoit, selon l'invention, un système de stimulations tactiles. Ce système est configuré pour générer des stimulations tactiles dont des instants de génération suivent une loi de poisson de paramètre lambda compris entre 0,5 et 1,5.

Ce système permet d'améliorer la perception tactile de la zone d'un membre, par exemple un membre supérieur, et plus particulièrement de la main, via la stimulation d'une autre partie du corps, par exemple le visage, facultativement en sus de la stimulation locale classique qui consiste à stimuler directement la zone lésée dans le cas d'une application au domaine médical. Comme indiqué ci-dessus, la zone dont la perception tactile est à améliorer peut être une zone inaccessible temporairement ou de manière plus durable.

En effet il a été remarqué qu'une séquence de stimulations tactiles générées à des instants suivant une loi de poisson de paramètre lambda compris entre 0,5 et 1,5 et appliquées sur une zone du corps d'une personne permet d'améliorer la perception tactile de la zone d'application mais aussi d'une autre zone du corps.

Par exemple, cette stimulation du visage permet d'améliorer la perception tactile du visage mais aussi du membre supérieur.

Ce système est utilisable pour la rééducation de personnes ayant subi un AVC. En effet, il permet de stimuler une région intacte (par exemple le visage dont la perception tactile est généralement préservée chez les personnes ayant eu un AVC) dans le but d'améliorer la perception tactile et donc la rééducation sensorimotrice de la région affectée (par exemple la main). Ce système offre l'avantage de faire bénéficier la région affectée des effets des stimulations tactiles, sans que l'amélioration de la perception tactile ne soit affectée par les dommages liés à la pathologie, car les stimulations tactiles sont réalisées sur une région intacte.

De plus, la partie du corps qui a été l'objet de la stimulation présente également une amélioration de la perception tactile. Ainsi une seule et même stimulation permet l'amélioration de deux zones, celle stimulée (par exemple le visage) et une autre à distance (par exemple la main).

Dans un mode de réalisation du système, une durée séparant deux instants de génération de deux stimulations tactiles successives est comprise entre 0,083 s et 3,013 s.

Dans un mode de réalisation du système, une durée de chaque stimulation tactile est comprise entre 8 ms et 20 ms avec une valeur préférentielle de 10 ms.

Dans un mode de réalisation du système, le système de stimulations tactiles est configuré pour générer les stimulations tactiles durant un intervalle compris entre 20 minutes et 180 minutes, par exemple 20 minutes, 60 minutes, 120 minutes ou 180 minutes.

Dans un mode réalisation le système de stimulations tactiles comprend un actionneur configuré pour générer les stimulations tactiles et une unité de commande reliée à l'actionneur et configurée pour commander l'actionneur.

Dans un mode réalisation du système, l'actionneur est configuré pour être appliqué contre une zone du visage d'une personne, de préférence fixé à la zone.

L'invention concerne également un procédé comprenant au moins une étape de génération de stimulations tactiles par un actionneur dont des instants de génération suivent une loi de poisson de paramètre lambda compris entre 0,5 et 1,5.

Le procédé selon la présente invention peut être un procédé thérapeutique, ou un procédé non thérapeutique, pour améliorer la perception tactile d'une personne.

Dans un mode de réalisation du procédé, une durée séparant deux instants de génération de deux stimulations tactiles successives est comprise entre 0,083 s et 3,013 s.

Dans un mode de réalisation du procédé, une durée de chaque stimulation tactile est comprise entre 8 ms et 20 ms avec une valeur préférentielle de 10 ms.

Dans un mode de réalisation du procédé, les stimulations tactiles sont générées durant un intervalle compris entre 20 minutes et 180 minutes, par exemple 20 minutes, 60 minutes, 120 minutes ou 180 minutes.

L'invention concerne également un produit programme d'ordinateur comprenant des instructions de code de programme pour l'exécution du procédé décrit précédemment, en particulier lorsque ledit programme est exécuté sur un ordinateur faisant partie du système de stimulations tactiles décrit précédemment ou connecté à celui-ci.

### DESCRIPTION DES FIGURES

D'autres caractéristiques, buts et avantages de l'invention ressortiront de la description qui suit, qui est purement illustrative et non limitative et qui doit être lue en regard des dessins annexés sur lesquels :
[Fig.1]
   La [Fig.1] représente le système de l'invention.
[Fig.2]
   La [Fig.2] représente un exemple d'utilisation du système de l'invention.
[Fig.3]
   La [Fig.3] représente un exemple de la forme et de la durée d'une stimulation tactile délivrée par le système de l'invention.
[Fig.4]
   La [Fig.4] représente un exemple d'un ensemble de stimulations tactiles.
[Fig.5]
   La [Fig.5] représente un exemple des distributions de plusieurs stimulations tactiles, ayant chacune une différente valeur du paramètre lambda.

### DESCRIPTION DETAILLEE DE L'INVENTION

La [Fig.1] représente un système 101 de stimulations tactiles de l'invention. Ces stimulations sont dites passives, car elles ne nécessitent ni attention ni tâche de la part de la personne les recevant.

Ce système 101 comprend un actionneur 102 qui est un dispositif permettant de générer les stimulations tactiles et une unité de commande 103 reliée à l'actionneur 102 et configurée pour commander l'actionneur 102 afin qu'il génère les stimulations. Cet actionneur 102 est par exemple un actionneur tactile.

L'unité de commande 103 est un dispositif électronique, tel qu'un ordinateur, un dispositif électronique de poche (tel qu'un téléphone portable, un téléphone intelligent ou *smartphone* en anglais), un baladeur numérique, ou des dispositifs équivalents. L'unité de commande 103 comprend une unité de traitement, un dispositif de mémorisation et un module de stockage d'électricité 104. L'unité de commande 103 peut être connecté à un ordinateur (un autre ordinateur, si l'unité de commande 103 est déjà un ordinateur) pour configurer les paramètres de stimulation. L'unité de commande 103 dispose d'un système d'activation ON/OFF pour déclencher/mettre en pause/arrêter les stimulations tactiles délivrées par l'actionneur 102 relié à l'unité de commande 103, ainsi que d'un système de réglage pour réduire/augmenter l'intensité des stimulations tactiles.

L'unité de traitement peut être un processeur ou un microcontrôleur à usage général ou spécifique pour contrôler l'actionneur tactile 102, afin qu'il génère les stimulations tactiles.

Par exemple, le processeur peut être un circuit intégré spécifique à une application ( *Application-Specific Integrated Circuit* pour ASIC en anglais) permettant de gérer et de contrôler les stimulations tactiles générées par l'actionneur 102.

L'unité de commande 103 est en particulier configurée pour commander la durée, la forme, la fréquence et les instants de réalisation des stimulations tactiles générées par l'actionneur 102. La configuration de ces différents paramètres de stimulation est effectuée par connexion à un ordinateur. Dans un autre mode de réalisation, l'ordinateur est intégré dans l'unité de commande 103.

Le dispositif de mémorisation peut être fixe ou amovible et comporter différentes unités mémoires pouvant inclure une combinaison d'unités permettant un stockage volatile et non volatile. Le dispositif de mémorisation est configuré pour stocker un code logiciel utilisable par le processeur pour contrôler l'actionneur 102. Il est aussi configuré pour stocker les paramètres représentatifs des stimulations tactiles.

Le module de stockage 104 d'électricité est, par exemple, un compartiment pour des batteries (*power bank* en anglais) ou des piles. Ce module permet d'alimenter en électricité l'unité de commande 103 et l'actionneur 102.

L'unité de commande 103 et l'actionneur 102 sont reliés par des liaisons, afin d'échanger des commandes et/ou des signaux représentatifs des stimulations tactiles à appliquer. Ces liaisons peuvent aussi permettre l'alimentation électrique de l'actionneur 102 par l'unité de commande 103.

Ainsi l'unité de commande 103 peut réaliser un procédé de commande de l'actionneur 102 pour qu'il génère des stimulations tactiles dont des instants de génération suivent une loi de poisson de paramètre lambda compris entre 0,5 et 1, 5 et de manière avantageuse entre 1,15 et 1,2. L'unité de commande 103 peut comprendre un produit programme d'ordinateur comprenant des instructions de code de programme pour l'exécution du procédé de commande de l'actionneur 102.

L'actionneur 102 peut utiliser un mécanisme, électrique, vibratoire ou de toute autre nature dans la mesure où il peut générer des stimulations tactiles. Par exemple l'actionneur 102 peut générer la stimulation tactile par génération d'un flux d'air comprimé, d'un signal auditif ou d'une onde magnétique. Dans un mode de réalisation, l'actionneur 102 peut utiliser un système vibratoire permettant de réaliser des stimulations sur la peau, lorsque ce système vibratoire est placé en contact sur la peau. Ce système vibratoire peut être par exemple par un haut-parleur, qui est un transducteur destiné à produire des stimulations à partir d'un signal électrique.

Dans un autre mode de réalisation, l'actionneur 102 reçoit des impulsions ou commandes permettant de commander l'actionneur 102 afin qu'il génère les stimulations sur la peau, par effet d'un système vibratoire interne, à partir d'un signal électrique. L'ensemble des impulsions/commandes provoque et représente la stimulation tactile. Dans un mode réalisation les différents éléments de l'unité de commande 103 et de l'actionneur 102 sont positionnés sur un même support (par exemple sur un même circuit imprimé).

Dans un mode de réalisation l'unité de commande 103 comprend un baladeur numérique ou un dispositif équivalent qui génère un signal représentatif de la stimulation. L'unité de commande 103 comprend aussi un amplificateur, par exemple un amplificateur audio, connecté au baladeur numérique pour amplifier le signal et le transmettre à l'actionneur 102.

Les stimulations tactiles sont généralement appliquées sur le visage ou une autre zone de la peau à l'aide de l'actionneur 102. Dans un mode de réalisation l'actionneur 102 comprend un support non adhésif. Dans ce cas, l'actionneur 102 est appuyé à la zone cible et les stimulations tactiles sont délivrées par exemple par contact entre l'actionneur 102 et la zone cible. Dans ce cas, l'actionneur 102 est appuyé à la zone cible du visage grâce à un support adapté au visage. Dans un mode de réalisation le support est adhésif et/ou bi-adhésif et l'actionneur 102 est fixé à la zone cible du visage grâce à cet adhésif. La zone cible est, par exemple, le nez, la lèvre supérieure, la lèvre inférieure, la joue, l'une des oreilles ou toute autre zone ou partie du corps.

Dans un mode de réalisation, l'actionneur 102 n'est pas en contact avec la zone de la peau, par exemple un patch peut être présent entre la zone de la peau et l'actionneur 102.

Ces stimulations tactiles permettent de modifier la perception de la région stimulée ainsi que d'au moins une autre région non stimulée.

L'unité de commande 103 commande l'actionneur 102 pour générer les stimulations tactiles. Ces stimulations tactiles sont paramétrées par :
- la loi suivie par les instants temporels de génération des stimulations tactiles, cette loi est une loi de Poisson avec un paramètre lambda compris entre 0,5 et 1,5. En s'éloignant de cette plage de paramètre, la distribution des stimulations tactiles ne respecte plus la distribution voulue.
- la durée maximale, minimale et moyenne de l'intervalle temporel séparant deux stimulations tactiles (ISI ou *InterStimulus Intervals* en anglais), cette durée maximale est de 3,013s, cette durée minimale est de 0,083s et cette durée moyenne est de 0,856s. Il est avantageux que les intervalles temporels respectent ces durées établies afin de déclencher efficacement les effets attendus. Si les durées des intervalles temporels séparant deux stimulations tactiles deviennent plus longues ou plus courtes, également si les durées des intervalles temporels séparant deux stimulations tactiles sont identiques, d'autres phénomènes (par exemple d'habituation et/ou de dépression) pourraient empêcher l'induction des effets attendus.
- la durée de la séquence des stimulations tactiles qui est, par exemple, comprise entre 20 minutes et 180 minutes, par exemple 20 minutes, 60 minutes, 120 minutes ou 180 minutes
- la durée de chaque stimulation tactile qui est par exemple comprise entre 8 et 20 ms.

La loi de poisson est une loi de probabilité discrète qui décrit la survenance d'événements se produisant dans un intervalle de temps fixé. En particulier cette loi de probabilité permet de déterminer les instants de réalisation de ces évènements, la fréquence moyenne entre deux évènements et le temps écoulé entre deux évènements. Cette fréquence et ce temps écoulé sont paramétrés par le paramètre lambda (λ).

La [Fig.2] montre le système 101 de stimulation tactile selon un mode d'utilisation sur le visage. L'actionneur 102 est placé sur une région du visage, permettant que les stimulations tactiles stimulent la zone de la peau en contact avec l'actionneur 102.

La [Fig.3] représente un exemple de la forme et de la durée d'une stimulation tactile délivrée par le système de l'invention.

La [Fig.4] représente un exemple d'un ensemble de stimulations tactiles. Chaque barre verticale correspond à une stimulation tactile. L'image d'une stimulation tactile seule est montrée dans la zone agrandie en bas. La durée de l'intervalle temporel séparant deux stimulations tactiles n'est pas toujours la même. Cette durée doit respecter des paramètres définis. Les stimulations tactiles sont générées par l'actionneur 102 lorsqu'il reçoit des impulsions ou commandes de l'unité de commande 103.

La [Fig.5] représente un exemple des distributions de plusieurs stimulations tactiles, ayant chacune une valeur différente du paramètre lambda. Les stimulations tactiles sont générées par l'actionneur 102 lorsqu'il reçoit des impulsions ou commandes de l'unité de commande 103.

## Revendications

1. Système (101) de stimulations tactiles configuré pour générer des stimulations tactiles, **caractérisé en ce que** des instants de génération des stimulations tactiles suivent une loi de poisson de paramètre lambda compris entre 0,5 et 1,5.

2. Système (101) de stimulations tactiles, selon la revendication 1, configuré pour qu'une durée de chaque stimulation tactile soit comprise entre 8 ms et 20 ms avec une valeur préférentielle de 10 ms.

3. Système (101) de stimulations tactiles, selon la revendication 1 ou 2, configuré pour générer les stimulations tactiles durant un intervalle compris entre 20 minutes et 180 minutes, par exemple 20 minutes, 60 minutes, 120 minutes ou 180 minutes.

4. Système (101) de stimulations tactiles, selon l'une des revendications 1 à 3, configuré pour qu'une durée séparant deux instants de génération de deux stimulations tactiles successives soit comprise entre 0,083 s et 3,013 s.

5. Système (101) de stimulations tactiles, selon l'une des revendications 1 à 4, comprenant :
- un actionneur (102) configuré pour générer les stimulations tactiles; et
- une unité de commande (103) reliée à l'actionneur (102) et configurée pour commander l'actionneur (102).

6. Système (101) de stimulations tactiles selon la revendication 5, l'actionneur (102) étant configuré pour être appliqué contre une zone du visage d'une personne, de préférence fixé à la zone.

7. Produit programme d'ordinateur comprenant des instructions de code de programme pour l'exécution d'un procédé comprenant au moins une étape de génération de stimulations tactiles par un actionneur (102) dont des instants de génération suivent une loi de poisson de paramètre lambda compris entre 0,5 et 1,5.

## Patentansprüche

1. System (101) taktiler Stimulationen, das konfiguriert ist, um taktile Reize zu erzeugen, **dadurch gekennzeichnet, dass** Zeitpunkte einer Erzeugung der taktilen Stimulationen einer Poisson-Verteilung mit Parameter Lambda zwischen 0,5 und 1,5 folgen.

2. System (101) taktiler Stimulationen nach Anspruch 1, das konfiguriert ist, sodass eine Zeitdauer von jeder taktilen Stimulation zwischen 8 ms und 20 ms mit einem bevorzugten Wert von 10 ms liegt.

3. System (101) taktiler Stimulationen nach Anspruch 1 oder 2, das konfiguriert ist, um die taktilen Stimulationen während eines Intervalls zu erzeugen, das zwischen 20 Minuten und 180 Minuten, zum Beispiel 20 Minuten, 60 Minuten, 120 Minuten oder 180 Minuten liegt.

4. System (101) taktiler Stimulationen nach einem der Ansprüche 1 bis 3, das konfiguriert ist, sodass eine Zeitdauer zwischen zwei Zeitpunkten der Erzeugung von zwei aufeinanderfolgenden taktilen Stimulationen zwischen 0,083 s und 3,013 s liegt.

5. System (101) taktiler Stimulationen nach einem der Ansprüche 1 bis 4, umfassend:
- einen Aktuator (102), der konfiguriert ist, um die taktilen Stimulationen zu erzeugen; und
- eine Steuereinheit (103), die mit dem Aktuator (102) verbunden und konfiguriert ist, um den Aktuator (102) zu steuern.

6. System (101) taktiler Stimulationen nach Anspruch 5, wobei der Aktuator (102) konfiguriert ist, um an einem Bereich des Gesichts einer Person angelegt und vorzugsweise an dem Bereich befestigt zu werden.

7. Computerprogrammprodukt, umfassend Programmcodeanweisungen zum Ausführen eines Verfahrens, umfassend mindestens einen Schritt zum Erzeugen von taktilen Stimulationen durch einen Aktuator (102) umfasst, dessen Erzeugungszeitpunkte einer Poisson-Verteilung mit Parameter Lambda zwischen 0,5 und 1,5 folgen.

## Claims

1. A system (101) of tactile stimulations configured to generate tactile stimulations, **characterized in that** generation times of the tactile stimulations follow a Poisson's distribution with a lambda parameter comprised between 0.5 and 1.5.

2. The system (101) of tactile stimulations according to claim 1, configured so that a duration of each tactile stimulation is comprised between 8 ms and 20 ms, with a preferential value of 10 ms.

3. The system (101) of tactile stimulations according to claim 1 or 2, configured to generate the tactile stimulations during an interval comprised between 20 minutes and 180 minutes, e.g. 20 minutes, 60 minutes, 120 minutes or 180 minutes.

4. The system (101) of tactile stimulations according to one of claims 1 to 3, configured so that a duration separating two generation instants of two successive tactile stimulations is comprised between 0.083 s and 3.013 s.

5. The system (101) of tactile stimulations according to one of claims 1 to 4, comprising:
- an actuator (102) configured to generate the tactile stimulations; and
- a controller (103) connected to the actuator (102) and configured to control the actuator (102).

6. The system of tactile stimulations (101) according to claim 5, wherein the actuator (102) is configured to be applied against an area of a person's face, preferentially attached to the area.

7. A computer program product comprising program code instructions for executing a method comprising at least one step of generating tactile stimulations by means of an actuator (102), the generation times of which follow a Poisson distribution with a lambda parameter comprised between 0.5 and 1.5.
